# EUROPÄISCHE PATENTSCHRIFT

(11) **EP 1 409 777 B1**
(45) Veröffentlichungstag und Bekanntmachung des Hinweises auf die Patenterteilung: **21.03.2007**
(21) Anmeldenummer: 02751053.6
(22) Anmeldetag: 20.06.2002
(51) Int. Cl.: D02G 1/02

(54) **FALSCHDRALLTEXTURIERMASCHINE**
FALSE TWIST TEXTURING MACHINE
MACHINE DE TEXTURATION A FAUSSE TORSION

(30) Priorität: 28.06.2001 DE 10131365
(43) Veröffentlichungstag der Anmeldung: 21.04.2004
(73) Patentinhaber: Saurer GmbH & Co. KG, 41069 Mönchengladbach (DE)
(72) Erfinder: PYRA, Michael, 41379 Brüggen (DE); WORTMANN, Thomas, 42857 Remscheid (DE); ZENKER, Dieter, 50739 Köln (DE); TÖNS, Andreas, 40882 Ratingen (DE)
(74) Vertreter: Kahlhöfer, Hermann
(86) Internationale Anmeldenummer: PCT/EP2002/006844
(87) Internationale Veröffentlichungsnummer: WO 2003/002793

(56) Entgegenhaltungen:
- EP-A- 0 641 877
- EP-A- 1 103 641
- US-A- 4 051 650
- US-A- 4 825 517
- US-A- 5 755 086

## Beschreibung

Die Erfindung betrifft eine Falschdralltexturiermaschine zum Falschdralltexturieren mehrerer synthetischer Fäden gemäß dem Oberbegriff des Anspruchs 1.

Es ist bekannt, daß derartige Falschdralltexturiermaschinen dazu verwendet werden, schmelzgesponnene multifile Fäden zu kräuseln und somit den Fäden in ihrem Aufbau und Aussehen nach Möglichkeit den Naturfasern nachzubilden. Hierzu weist die Fälschdralltexturiermaschine eine Vielzahl von Bearbeitungsstellen auf, wobei in jeder Bearbeitungsstelle der Faden durch mehrere Stellenaggregate zur Veredelung behandelt wird. Im wesentlichen wird dabei der Faden in einer Falschdrallzone verstreckt und gekräuselt und nach dem Kräuseln zu einer Spule aufgewickelt. Die Stellenaggregate, wie beispielsweise Lieferwerke, Heizeinrichtung, Kühleinrichtung und Falschdrallaggregat, sind hierzu in einem Maschinengestell befestigt, so daß sich ein vorbestimmter Fadenlauf einstellt. Eine derartige Falschdralltexturiermaschine ist beispielsweise aus der EP 0 641 877 bekannt. Derartige Falschdralltexturiermaschinen sind derart aufgebaut, daß in jeder Bearbeitungsstelle ein Faden mit definiertem Fadenlauf und vorbestimmter Fadenbehandlung optimal gekräuselt wird.

Neue Entwicklungstendenzen in der Garnveredelung durch Falschdralltexturierung, wie beispielsweise aus der EP 1103641 A1 und der EP 1101848 A1 bekannt, zeigen ein verstärktes Interesse an sogenannten Effektgarnen, die durch einen Falschdralltexturierprozeß herstellbar sind. Dieses erfordert zusätzliche Behandlungsschritte in dem Fadenlauf, die mit der bekannten Falschdralltexturiermaschine nicht ohne Probleme realisiert werden können.

Demgemäß ist es Aufgabe der Erfindung, die gattungsgemäße Falschdralltexturiermaschine derart weiterzubilden, daß eine flexible Verwendung zur Herstellung gekräuselter Standardgarne oder zur Herstellung von gekräuselten Effektgarnen möglich ist.

Die erfindungsgemäße Aufgabe wird durch eine Falschdralltexturiermaschine mit den Merkmalen nach Anspruch 1 gelöst.

Vorteilhafte Weiterbildungen der Erfindung sind in den Unteransprüchen definiert.

Die Erfindung beruht auf der Erkenntnis, daß bei der Herstellung von gekräuselten Standardgarnen und gekräuselten Effektgarnen die unterschiedlichen Fadenbehandlungen im wesentlichen im Einlaufbereich des Prozesses bestimmbar sind. Hierzu weist die erfindungsgemäße Falschdralltexturiermaschine ein Einlaufmodul zur Aufnahme des Abzugslieferwerkes auf. An dem Einlaufmodul sind mehrere Aufnahmeeinrichtungen für zusätzliche Prozeßaggregate zur Führung und Behandlung eines Fadens oder mehrerer Fäden vorgesehen. Das Einlaufmodul gewährleistet somit eine flexible Anordnung zusätzlicher Prozeßaggregate, die gegenüber einem Standardprozeß benötigt werden, um spezielle Effektgarne herzustellen. Die Erfindung besitzt den besonderen Vorteil, daß zu jedem herstellbaren Garntyp ein zugeordneter und bereits vorbestimmter Fadenlauf durch entsprechende Anordnung der Prozeßaggregate in dem Einlaufmodul wählbar ist.

Gemäß der vorteilhaften Weiterbildung der Erfindung nach Anspruch 2 sind die zusätzlichen Prozeßaggregate durch die Aufnahmeeinrichtungen auswechselbar mit dem Einlaufmodul verbunden. Damit ist die Möglichkeit gegeben, eine schnelle Prozeßumstellung, beispielsweise von der Herstellung eines Standardgarns zur Herstellung eines Effektgarns, vorzunehmen.

Die vorteilhafte Weiterbildung der Erfindung nach Anspruch 3 ist insbesondere geeignet, um die Prozeßaggregate fest über die Aufnahmeeinrichtungen mit dem Einlaufmodul zu verbinden. In Abhängigkeit von dem Herstellungsprozeß werden nur die Prozeßaggregate aktiviert, die für den jeweiligen Prozeß erforderlich sind.

Als zusätzliche Prozeßaggregate können hierbei wahlweise pro Bearbeitungsstelle weitere Lieferwerke, ein Streckstift, eine Tangeleinrichtung und/oder eine Spulenvorlage vorgesehen sein. So läßt sich beispielsweise durch die Spulenvorlage ein zweiter Faden an dem Einlaufmodul dem Prozeß zuführen, um in der Bearbeitungsstelle einen Verbundfaden herzustellen. Durch einen Streckstift oder eine Tangeleinrichtung könnte ein von dem Abzugswerk abgezogener Faden vor dem Falschdralltexturieren zusätzlich behandelt werden.

Um die Bedienbarkeit der Prozeßaggregate und der Stellenaggregate innerhalb der Falschdralltexturiermaschine auf einfache Weise zu ermöglichen, ist gemäß einer vorteilhaften Weiterbildung der Erfindung ein Bediengang zwischen dem Einlaufmodul und einem Prozeßmodul gebildet. Dabei trägt das Prozeßmodul zumindest einen Teil der Stellenaggregate wie beispielsweise Falschdrallaggregat und Lieferwerke. Die Prozeßaggregate sowie die Stellenaggregate lassen sich aus dem Bediengang heraus vorzugsweise durch eine Bedienperson bedienen.

Durch die Weiterbildung der Erfindung nach Anspruch 6 und Anspruch 7 ist gewährleistet, daß in der Falschdralltexturiermaschine ein sich nicht kreuzender Fadenlauf einstellt. Durch den wenig umgelenkten Fadenlauf läßt sich unabhängig vom Garntyp der Faden in einem sehr stabilen Fadenlauf führen. Die Anordnung der Heizeinrichtung der Kühleinrichtung oberhalb des Bedienganges hat zudem den Vorteil, daß eine ausreichende Länge zur Wärmebehandlung und Abkühlung des Falschdrallfadens realisierbar ist. Durch die zu einem Gestellteil zusammengefügten Module wird zudem ein kompakter Aufbau der Falschdralltexturiermaschine erreicht.

Zur Herstellung von sogenannten Set-Garnen oder zur Wärmenachbehandlung des Fadens ist gemäß einer vorteilhaften Weiterbildung der Erfindung eine zweite Heizeinrichtung an der Unterseite des Gestellteils, welches das Prozeßmodul und das Aufwickelmodul trägt, angeordnet. Die Heizeinrichtung ist vorzugsweise in einer horizontal geneigten Position angeordnet, um durch Kontakt eine gleichmäßige Erwärmung des Fadens herzustellen.

Zur Erhöhung der Flexibilität wird weiterhin vorgeschlagen, die Lieferwerke durch jeweils eine mehrfach vom Faden umschlungene Galette mit einer zugeordneten Überlaufrolle zu bilden. Dabei wird die Galette unabhängig von benachbarten Lieferwerken durch einen Einzelantrieb angetrieben. Die Galette eignet sich insbesondere auch vorteilhaft zur Änderung des Fadenumlaufs, so daß beispielsweise im Eingangsbereich und im Ausgangsbereich der zweiten Heizeinrichtung keine weiteren Fadenführungselemente erforderlich sind.

Die vorteilhafte Weiterbildung der Erfindung gemäß Anspruch 10 ist insbesondere geeignet, um Verbundfäden aus beispielsweise einem gekräuselten Faden und einem elastischen Faden herzustellen, die unmittelbar nach der Kräuselung durch eine Tangeleinrichtung zusammengeführt werden. Hierzu ist eine Tangeleinrichtung an dem Prozeßmodul im Fadenlauf hinter dem Falschdrallaggregat angeordnet.

Die Erfindung wird anhand eines Ausführungsbeispiels unter Bezug auf die beigefügten Zeichnungen nachfolgend näher beschrieben.

Es stellen dar:
- Fig. 1: schematisch eine Ansicht eines Ausführungsbeispiels der erfindungsgemäßen Falschdralltexturiermaschine;
- Fig. 2 und 3: schematisch einige Ausführungsbeispiele eines Einlaufmoduls der Falschdralltexturiermaschine nach Fig. 1.
- Fig. 4: schematisch ein weiteres Ausführungsbeispiel der erfindungsgemäßen Falschdralltexturiermaschine

In Fig. 1 ist schematisch ein erstes Ausführungsbeispiel der erfindungsgemäßen Falschdralltexturiermaschine gezeigt. Die Falschdralltexturiermaschine besteht aus einem Einlaufmodul 3, einem Prozeßmodul 2 und einem Aufwickelmodul 1, die in einem Maschinengestell mit den Gestellteilen 4.1, 4.2 und 4.3 angeordnet sind. Das Einlaufmodul 3 wird durch das Gestellteil 4.1 und das Prozeßmodul 2 und das Aufwickelmodul 1 durch das Gestellteil 4.3 getragen. Das Gestellteil 4.1 und das Gestellteil 4.3 sind durch ein Gestellteil 4.2 verbunden, welches oberhalb des Einlaufmoduls 3 und des Prozeßmoduls 2 angeordnet ist. Zwischen dem Prozeßmodul 2 und dem Einlaufmodul 3 ist unterhalb des Gestellteils 4.2 ein Bediengang 5 gebildet.

In dem Gestellteil 4.2 ist auf der zu dem Bediengang 5 hingewandten Seite das Prozeßmodul 2 und auf der gegenüberliegenden Seite das Aufwickelmodul 1 angeordnet. Längs des Aufwickelmoduls 1 ist ein Doffgang 6 vorgesehen. Dem Doffgang 6 ist ein zweites Aufwickelmodul 1 einer zweiten Falschdralltexturiermaschine zugeordnet, die spiegelbildlich zu der ersten Falschdralltexturiermaschine angeordnet ist. Damit können die Spulen von zwei Maschinen durch ein Abräumgerät übernommen und durch den Doffgang abtransportiert werden.

Die Falschdralltexturiermaschine weist in Längsrichtung - in der Fig. 1 ist die Zeichnungsebene gleich der Querebene - eine Vielzahl von Bearbeitungsstellen auf für jeweils einen Faden pro Bearbeitungsstelle. Die Aufwickeleinrichtungen 18 nehmen eine Breite von drei Bearbeitungsstellen ein. Daher sind jeweils drei Aufwickeleinrichtungen 18 - hierauf wird später eingegangen - in einer Säule übereinander in dem Aufwickelmodul 1 angeordnet.

Jede Bearbeitungsstelle weist ein Abzugslieferwerk 10 auf, das an dem Einlauf modul 3 befestigt ist. Die Ausbildung des Einlaufmoduls 3 wird an anderer Stelle noch beschrieben.

Den Abzugslieferwerken 10 benachbarter Bearbeitungsstellen ist jeweils ein Gatter 7 zugeordnet, in welchem mehrere Vorlagespulen 8 zum Abzug von Fäden 36 bereitgestellt sind. Jedem Abzugslieferwerk 10 ist eine der Vorlagespulen 8 zugeordnet. Der Faden 36 wird dabei über mehrere Umlenkfadenführer 9 durch das Abzugslieferwerk 10 abgezogen.

Anhand des Fadenlaufs des Fadens 36 werden nachfolgend die weiteren Stellenaggregate einer Bearbeitungsstelle beschrieben. In Fadenlaufrichtung hinter dem Abzugslieferwerk 10 befindet sich eine langgestreckte Heizeinrichtung 11, durch welche der Faden 36 läuft, wobei der Faden auf eine bestimmte Temperatur erwärmt wird. Die Heizeinrichtung 11 könnte dabei als Hochtemperaturheizer ausgeführt sein, bei dem die Heizoberflächentemperatur über 300° C liegt.

In Fadenlaufrichtung hinter der Heizeinrichtung 11 ist eine Kühleinrichtung 12 vorgesehen. Die Heizeinrichtung 11 und die Kühleinrichtung 12 sind in einer Ebene hintereinander angeordnet und werden durch das Gestellteil 4.2 oberhalb des Bediengangs 5 gehalten. Im Eingangsbereich der Heizeinrichtung 11 ist eine Umlenkrolle 9.3 angeordnet, so daß der Faden 36 den Bediengang 5 in einem V-förmigen Fadenlauf überquert. Hierzu könnten die Heizeinrichtung 11 und die Kühleinrichtung 12 jedoch auch in zwei dachförmig zueinander liegenden Ebenen angeordnet sein.

Auf der zum Einlaufmodul 3 gegenüberliegenden Seite des Bediengangs 5 ist das Prozeßmodul 2 an dem Gestellteil 4.3 angeordnet. Das Prozeßmodul 2 trägt in Fadenlaufrichtung untereinander ein Falschdrallaggregat 13, ein Strecklieferwerk 14 und ein Set-Lieferwerk 15. Dabei wird der Faden 36 vom Ausgang der Kühleinrichtung 12, die vorzugsweise durch eine Kühlschiene gebildet wird, zu dem Falschdrallaggregat 13 geführt. Das Falschdrallaggregat 13, das beispielsweise durch mehrere sich überlappende Friktionsscheiben gebildet sein kann, wird durch den Falschdrallantrieb 26 angetrieben. Als Falschdrallantrieb 26 wird vorzugsweise ein Elektromotor verwendet, der ebenfalls an dem Prozeßmodul 2 angebracht ist.

Durch das Strecklieferwerk 14 wird der Faden 36 aus der Falschdrallzone abgezogen, die sich zwischen dem Falschdrallaggregat 13 und dem Abzugslieferwerk 10 bildet. Das Strecklieferwerk 14 und das Abzugslieferwerk 10 werden zum Verstrecken des Fadens 36 in der Falschdrallzone mit einer Differenzgeschwindigkeit angetrieben.

Unterhalb des Strecklieferwerks 14 ist das Setlieferwerk 15 angeordnet, welches den Faden 36 unmittelbar in eine zweite Heizeinrichtung 16 führt. Die zweite Heizeinrichtung 16 ist hierzu an der Unterseite des Gestellteils 4.3 und somit unterhalb des Prozeßmoduls 2 und des Aufwickelmoduls 1 angeordnet. Die zweite Heizeinrichtung 16 bildet den Fadenübergang von dem Prozeßmodul 2 zum Aufwickelmodul 1. Durch die Integration des Prozeßmoduls 2, der zweiten Heizeinrichtung 16 und des Aufwickelmoduls 1 in dem Gestellteil 4.3 wird ein sehr kurzer Fadenlauf realisiert, der im wesentlichen U-förmig ausgebildet ist. Auf der Unterseite des Aufwickelmoduls 1 ist dazu ein Lieferwerk 17 angeordnet, welches unmittelbar den Faden 36 aus der zweiten Heizeinrichtung 16 abzieht und nach Umlenkung des Fadens 36 zu der Aufwickeleinrichtung 18 führt. Das Setlieferwerk 15 und das Lieferwerk 17 werden mit einer derartigen Differenzgeschwindigkeit angetrieben, daß eine Schrumpfbehandlung des Fadens 36 innerhalb der zweiten Heizeinrichtung 16 möglich ist. Die zweite Heizeinrichtung 16 wird hierbei durch einen diphylbeheizten Kontaktheizer gebildet. Hierzu ist die zweite Heizeinrichtung 16 um einen Winkel α gegenüber einer Horizontalen geneigt angeordnet Der Winkel α liegt in dem Bereich zwischen 5 bis 45°. Damit wird sichergestellt, daß der Faden 36 innerhalb des Heizkanals der zweiten Heizeinrichtung 16 eine gleichmäßige durch Kontakt bewirkte Erwärmung erhält.

Für den Fall, daß keine Wärmebehandlung des Fadens in der Set-Zone gewünscht wird, erfolgt eine Abschaltung der zweiten Heizeinrichtung 16 oder die zweite Heizeinrichtung 16 wird durch ein Führungsrohr ersetzt.

Die Aufwickeleinrichtung 18 ist bei diesem Ausführungsbeispiel schematisch durch eine Changierung 20, eine Treibwalze 19 und eine Spule 21 gekennzeichnet. Die Aufwickeleinrichtung 18 enthält zudem ein Hülsenmagazin 22, um einen automatischen Spulenwechsel auszuführen. Die zum Auswechseln der Vollspulen erforderlichen Hilfseinrichtungen sind hierbei nicht näher dargestellt.

Die Lieferwerke 10, 14,15 und 17 sind in ihrem Aufbau identisch, so daß am Beispiel des Abzugslieferwerks 10 dieser nachfolgend erläutert wird. Jedes Lieferwerk wird durch eine Galette 23 und eine der Galette zugeordnete Überlaufrolle 24 gebildet. Die Galette 23 wird über einen Galettenantrieb 25 angetrieben. Der Galettenantrieb 25 wird vorzugsweise durch einen Elektromotor gebildet. Die Überlaufrolle 24 ist frei drehbar gelagert, wobei der Faden 36 mit mehreren Umschlingungen über die Galette 23 und die Überlaufrolle 24 geführt wird.

Das in Fig. 1 gezeigte Ausführungsbeispiel der Falschdralltexturiermaschine enthält an dem Einlaufmodul 3 keine zusätzlichen Prozeßaggregate. In jeder Bearbeitungsstelle sind somit die Stellenaggregate vorgesehen, um einen vorgelegten Faden in einem Grundverfahren zu verstrecken und zu texturieren. Hierzu wird der Faden 36 durch das Abzugslieferwerk 10 von der Vorlagespule 8 abgezogen und in die Falschdrallzone geführt Innerhalb der Falschdrallzone, die im wesentlichen zwischen dem Falschdrallaggregat 13 und der Umlenkrolle 9.3 gebildet ist, sind die Heizeinrichtung 11 und die Kühleinrichtung 12 in einer Ebene hintereinander angeordnet. Dabei wird der durch das Falschdrallaggregat 13 in dem Faden 36 erzeugte Falschdrall bis zur Heizeinrichtung 11 zurückgeführt, was zu einer bleibenden Kräuselung in dem multifilen Faden führt, die anschließend in der Kühleinrichtung 12 fixiert wird. Der Faden 36 wird durch das Strecklieferwerk 14 aus der Falschdrallzone abgezogen und verstreckt. Hierzu wird das Strecklieferwerk 14 mit höherer Geschwindigkeit angetrieben als das Abzugslieferwerk 10. Nach der Kräuselung des Fadens 36 erfolgt noch eine Wärmenachbehandlung, wobei der Faden durch das Set-Lieferwerk 15 und dem der zweiten Heizeinrichtung nachgeordneten Lieferwerk 17 gefördert wird. Anschließend wird der Faden 36 zu einer Spule 21 gewickelt.

Damit ist das Grundverfahren zur Kräuselung eines vorgelegten glatten Fadens möglich.

Um ein Effektgarn herzustellen läßt sich das Einlaufmodul 3 wahlweise mit zusätzlichen Prozeßaggregaten bestücken, wie beispielsweise in Fig. 2 schematisch dargestellt ist. Hierbei zeigt Fig. 2.1 das Einlaufmodul ohne zusätzliche Prozeßaggregate und Fig. 2.2 das Einlaufmodul 3 mit zusätzlichen Prozeßaggregaten.

Das Einlaufinodul 3, das beispielsweise durch eine Trägerplatte 27 gebildet sein kann, trägt das Abzugslieferwerk 10. Hierzu ist die Überlaufrolle 24.1 drehbar an der Trägerplatte 27 gelagert. Im Abstand zur Überlaufrolle 24 ist die Galette 23.1 mit einem auf der gegenüberliegenden Seite der Trägerplatte 27 angeordneten Galettenantrieb 25 angeordnet. Die Galette 24.1 wird durch den beispielsweise als Elektromotor ausgebildeten Galettenantrieb 25 angetrieben, wobei der Faden in mehrfacher Umschlingung über die Galette 23.1 und die Überlaufrolle 24.1 geführt wird. An der Trägerplatte 27 sind mehrere Aufnahmeeinrichtungen 28.1, 28.2 und 28.3 ausgebildet In Fig. 2.1 sind die Aufnahmeeinrichtungen 28.1 bis 28.3 ohne Prozeßaggregate, was dem Zustand des Einlaufmoduls 3 zur Herstellung des Standardgams entspricht, und in Fig. 2.2 mit zusätzlichen Prozeßaggregaten zur Herstellung eines Effektfadens dargestellt. Als zusätzliche Prozeßaggregate sind ein Lieferwerk 29 und ein Streckstift 32 durch die Aufnahmeeinrichtungen 28.1 bis 28.3 in der Trägerplatte 27 des Einlaufmoduls 3 gehalten. Das Lieferwerk 29 wird durch die Überlaufrolle 30 und die Galette 31 gebildet. Die Galette 31 ist mit einem hier nicht dargestellten Galettenantrieb verbunden. Der Streckstift 32 ist vorzugsweise beheizt, könnte jedoch auch ohne Heizung eingesetzt sein.

Bei der in Fig. 2.2 dargestellten Anordnung des Einlaufmoduls 3 ist der Fadenlauf des Fadens 36 dargestellt. Dabei könnte sich der Fadenlauf gemäß der Falschdralltexturiermaschine nach Fig. 1 wie folgt zusammensetzen. Durch das Abzugslieferwerk 10 wird der Faden 36 von der Vorlagespule 8 abgezogen. Von dem Abzugslieferwerk 10 wird der Faden 36 in eine erste Streckzone geführt, die sich zwischen der Galette 23.1 des Abzugslieferwerks 10 und der Galette 30 des Lieferwerks 29 erstreckt. Innerhalb der Streckzone ist ein beheizter Streckstift 32 angeordnet. Der Streckstift 32 könnte hierbei auf eine Oberflächentemperatur im Bereich von 80° C bis 160° C beheizt sein. Der Streckstift 32 wird von dem Faden umschlungen und von dem Lieferwerk 29 abgezogen. Für den Fall, daß der Faden nur eine Teilumschlingung an dem Streckstift 32 ausführen soll, könnte dem Streckstift 32 ein Fadenführer zugeordnet sein, welcher zur Einstellung eines bestimmten Umschlingungswinkels an dem Streckstift 32 in seiner Position veränderbar wäre.

Von dem Lieferwerk 29 wird der so vorverstreckte Faden in die Falschdralltexturierzone geführt. Der weitere Fadenlauf entspricht dem bereits zu Fig. 1 beschriebenen Fadenlauf in der Falschdralltexturiermaschine. Durch entsprechende Fadenspannungseinstellung in der Streckzone können vorteilhafte Effekte in dem Faden erzeugt werden, die sich nach der Kräuselung als Dünn-/Dick-Effekte herausstellen.

In Fig. 3 sind weitere Ausführungsbeispiele eines Einlaufmoduls 3 dargestellt, wie sie beispielsweise in der in Fig.1 dargestellten Falschdralltexturiermaschine einsetzbar wären.

In Fig. 3.1 weist das Einlaufinodul 3 pro Bearbeitungsstelle ein Abzugswerk 10, ein weiteres Lieferwerk 29 und eine Spulenvorlage 33 mit einem Kopffadenführer 34 auf. Die zusätzlichen Prozeßaggregate werden dabei ebenfalls durch jeweils eine Aufnahmeeinrichtung an der Trägerplatte 27 gehalten. Die Aufnahmeeinrichtungen 28.4 und 28.5 sind dabei für weitere zusätzliche Prozeßaggregate in der Trägerplatte 27 eingebracht.

Das in Fig. 3.1 gezeigte Ausführungsbeispiel des Einlaufmoduls 3 ist insbesondere geeignet, um einen Verbundfaden, beispielsweise aus einem gekräuselten Faden und einem elastischen Faden, herzustellen. Hierzu wird durch das Abzugswerk 10 der Faden 36 abgezogen und der Falschdrallzone zugeführt. Ein zweiter Faden 37 wird durch das Lieferwerk 29 von der Vorlagespule 35 über den Kopffadenführer 34 abgezogen. Die Vorlagespule 35 ist hierzu in der Spulenvorlage 33 angeordnet. Der Faden 37 könnte anschließend außerhalb der Falschdrallzone geführt wird bis zu einer Tangeleinrichtung, die vorzugsweise hinter dem Strecklieferwerk 14 der in Fig. 1 gezeigten Falschdralltexturiermaschine angebracht sein könnte. Nachdem der Faden 37 mit dem gekräuselten Faden 36 verbunden ist, wird der so gebildete Verbundfaden zu einer Spule aufgewickelt. Zuvor könnte der Verbundfaden durch die zweite Heizeinrichtung zur Wärmebehandlung geführt werden.

In Fig. 3.2 ist ein weiteres Ausführungsbeispiel eines Einlaufmoduls 3 gezeigt, bei welchem das Einlaufmodul 3 das Abzugslieferwerk 10 und ein weiteres Lieferwerk 29 aufweist. Beide Lieferwerke werden jeweils durch eine Überlaufrolle und eine Galette gebildet. Zwischen den Lieferwerken 10 und 29 ist eine Tangeleinrichtung 38 durch eine Aufnahmeeinrichtung an der Trägerplatte 27 des Einlaufmoduls 3 gehalten. Die Tangeleinrichtung 38 ist mit einer Druckluftquelle (hier nicht dargestellt) verbunden, so daß der durch einen Fadenkanal geführte Faden 36 durch einen Druckluftstrom verwirbelt wird. Diese der Falschdrallkräuselung vorgeschaltete Vorbehandlung des Fadens 36 führt zu einer Verbesserung der Bauschigkeit des Fadens im gekräuselten Zustand.

Die in den Figuren 2 und 3 dargestellten Ausführungsbeispiele der Einlaüfmodule können in jeder Form kombiniert werden. Dabei besteht die Möglichkeit, daß entweder alle Prozeßaggregate in den dafür vorgesehenen Aufnahmeeinrichtungen angeordnet sind, während nur ein Teil der zusätzlichen Prozeßaggregate an dem Einlaufmodul 3 benötigt werden. Es ist jedoch auch möglich, daß das Einlaufmodul 3 nur die Prozeßaggregate jeweils enthält, die zur Herstellung des jeweiligen Garnes erforderlich sind. Dabei besteht auch die Möglichkeit, daß das Einlaufmodul 3 auswechselbar mit dem Maschinengestell verbunden ist.

Die erfindungsgemäße Falschdralltexturiermaschine läßt sich auch derart weiterbilden, daß das zum Einlaufinodul 3 gegenüberliegende Prozeßmodul 2 ebenfalls Aufnahmeeinrichtungen für zusätzliche Aggregate trägt. Dabei könnte pro Arbeitsstelle ein Prozeßmodul 2 beispielsweise ein zusätzliches Falschdrallaggregat angeordnet sein, um zwei gekräuselte Fäden zu einem Verbundfaden zusammenzuführen.

In Fig. 4 ist ein weiteres Ausführungsbeispiel einer erfindungsgemäßen Falschdralltexturiermaschine schematisch dargestellt Der Aufbau des Maschinengestells sowie die Anordnung der Stellenaggregate ist im wesentlichen identisch zu dem vorhergehenden Ausführungsbeispiel gemäß Fig. 1. Insoweit wird auf die vorhergehende Beschreibung zu der Fig. 1 Bezug genommen und an dieser Stelle nur die Unterschiede aufgezeigt.

Bei der in Fig. 4 dargestellten Falschdralltexturiermaschine ist ein Einlaufmodul 3 eingesetzt, das entsprechend dem Ausführungsbeispiel gemäß Fig. 3.1 ausgebildet ist. Neben dem Abzugslieferwerk 10 trägt das Einlaufmodul 3 die Spulenvorlage 33 mit einer Vorlagespule 35, auf dem ein Faden 37 gewickelt ist. Der Faden 37 wird von der Vorlagespule 35 durch ein Lieferwerk 29 über den Kopffadenführer 34 abgezogen. Das Lieferwerk 29 weist eine Galette 31 und eine hier nicht dargestellte Überlaufrolle auf. Die Galette 31 wird über den Galettenantrieb 25 angetrieben.

Durch das Abzugswerk 10 an dem Einlaufmodul 3 wird ein weiterer Faden 36 an einer der Vorlagespulen 8 abgezogen und in eine Texturierzone geführt. Nachdem Falschdralltexturieren des Fadens 36 durch das Falschdrallaggregat 13, werden die beiden Fäden 36 und 37 durch eine dem Falschdrallaggregat 13 nachgeordnete Tangeleinrichtung zusammengeführt. Die Tangeleinrichtung 38 ist hierzu an dem Prozeßmodul 2 zwischen dem Strecklieferwerk 14 und ein zusätzliches dem Set-Lieferwerk 15 vorgeordnetes Lieferwerk 39 angeordnet. Durch das zusätzliche Lieferwerk 39 können somit die für die Verbindung der beiden Fäden 36 und 37 erforderlichen Fadenspannungen vorteilhaft eingestellt werden.

Der aus den Fäden 36 und 37 gebildete Verbundfaden wird anschließend über das Set-Lieferwerk 15 durch die Sekundärheizeinrichtung 16 und mittels des Lieferwerkes 17 zu der Aufwickeleinrichtung 18 geführt.

Das in Fig. 4 dargestellte Ausführungsbeispiel der erfindungsgemäßen Falschdralltexturiermaschine läßt sich jedoch auch ohne Beistellung eines zweiten Fadens zur Falschdralltexturierung eines Fadens einsetzen. Hierzu könnten das Lieferwerk 29 und die Spulenvorlage 33 an dem Einlaufmodul 3 entfallen. Dagegen ist ein Austausch der Tangeleinrichtung 38 und des weiteren Lieferwerkes 39 an dem Prozeßmodul 2 nicht erforderlich. Der Faden 36 wird dabei vor der zweiten Wärmebehandlung verwirbelt.

Die in den Fig. 1 und Fig. 2 dargestellten Ausführungsbeispiele der Falschdralltexturiermaschine sind in der Ausbildung und im Aufbau der Stellenaggregate beispielhaft. Grundsätzlich besteht die Möglichkeit, die Lieferwerke jeweils einzeln oder in Gruppen anzutreiben. Dabei können auch anstelle der Galetten herkömmliche Klemmlieferwerke verwendet werden. Wesentlich hierbei ist die Anordnung der zusätzlichen Prozeßaggregate in dem Einlaufmodul im Einlaufbereich der Falschdralltexturiermaschine. Die flexible Gestaltung und Ausbildung des Einlaufmoduls mit zusätzlichen Prozeßaggregaten erhöht die Verwendung derartiger Falschdralltexturiermaschinen in erheblichem Maße. Aufwendige Umbaumaßnahmen sind nicht erforderlich.

### Bezugszeichenliste

- 1: Aufwickelmodul
- 2: Prozeßmodul
- 3: Einlaufmodul
- 4.1,4.2,4.3: Gestellteil
- 5: Bediengang
- 6: Doffgang
- 7: Gatter
- 8: Vorlagespule
- 9.1,9.2,9.3: Umlenkrolle
- 10: Abzugslieferwerk
- 11: Primärheizeinrichtung
- 12: Kühleinrichtung
- 13: Falschdrallaggregat
- 14: Strecklieferwerk
- 15: Setlieferwerk
- 16: Sekundärheizeinrichtung
- 17: Lieferwerk
- 18: Aufwickeleinrichtung
- 19: Treibwalze
- 20: Changierung
- 21: Spule
- 22: Hülsenmagazin
- 23.1, 23.2, 23.3: Galette
- 24.1, 24.2, 24.3: Überlaufrolle
- 25: Galettenantrieb
- 26: Falschdrallantrieb
- 27: Trägerplatte
- 28.1, 28.2, 28.3, 28.4, 28.5: Aufnahmeeinrichtung
- 29: Lieferwerk
- 30: Überlaufrolle
- 31: Galette
- 32: Streckstift
- 33: Spulenvorlage
- 34: Kopffadenführer
- 35: Vorlagespule
- 36: Faden
- 37: Faden
- 38: Tangeleinrichtung
- 39: Lieferwerk

## Patentansprüche

1. Falschdralltexturiermaschine zum Falschdralltexturieren mehrerer synthetischer Fäden mit mehreren Bearbeitungsstellen, welche jeweils mehrere Stellenaggregate und eine Aufwickeleinrichtung (18) aufweisen, wobei die Stellenaggregate zumindest durch mehrere Lieferwerke (10, 14, 15, 17), eine Heizeinrichtung (11), eine Kühleinrichtung (12) und ein Falschdrallaggregat (13) gebildet sind, wobei eines der Lieferwerke ein Abzugslieferwerk (10) zum Abziehen eines Fadens (36) von einer Vorlagespule (8) ist, **dadurch gekennzeichnet, dass** ein Einlaufmodul (3) zur Aufnahme des Abzugslieferwerks (10) vorgesehen ist und daß das Einlaufmodul (3) mehrere Aufnahmeeinrichtungen (28.1, 28.2) für zusätzliche Prozeßaggregate (29, 32, 33) zur Führung und Behandlung eines Fadens oder mehrerer Fäden aufweist.

2. Falschdralltexturiermaschine nach Anspruch 1, **dadurch gekennzeichnet, dass** die zusätzlichen Prozeßaggregate (29, 32, 33) durch die Aufnahmeeinrichtungen (28.1, 28.2) auswechselbar mit dem Einlaufmodul (3) verbunden sind.

3. Falschdralltexturiermaschine nach Anspruch 1 oder 2, **dadurch gekennzeichnet, dass** die antreibbaren Prozeßaggregate (29) jeweils mit einen steuerbaren Einzelantrieb (25) verbunden sind.

4. Falschdralltexturiermaschine nach einem der Ansprüche 1 bis 3, **dadurch gekennzeichnet, dass** die zusätzlichen Prozeßaggregate wahlweise durch weitere Lieferwerke (29), einen Streckstift (32), eine Tangeleinrichtung (38) und/oder eine Spulenvorlage (33) gebildet werden.

5. Falschdralltexturiermaschine nach einem der Ansprüche 1 bis 4 , **dadurch gekennzeichnet, dass** das Einlaufmodul (3) mit einem gegenüberliegenden Prozeßmodul (2) einen Bediengang (5) bildet, wobei das Prozeßmodul (2) zumindest einen.Teil der Stellenaggregate (13, 14) trägt, so daß die zusätzlichen Prozeßaggregate (29, 32, 33) an dem Einlaufmodul (3) und die Stellenaggregate (13, 14) an dem Prozeßmodul (2) aus dem Bediengang (5) heraus bedienbar sind.

6. Falschdralltexturiermaschine nach Anspruch 5 , **dadurch gekennzeichnet, dass** der Fadenübergang von dem Einlaufmodul (3) zu dem Prozeßmodul (2) durch die Heizeinrichtung (11) und der Kühleinrichtung (12) gebildet ist, welche oberhalb des Bedienganges (5) derart angeordnet sind, daß der Faden (36) von dem Einlaufmodul (3) zu dem Prozeßmodul (4) in einem im wesentlichen V-förmigen Fadenlauf geführt ist.

7. Falschdralltexturiermaschine nach einem der vorgenannten Ansprüche, **dadurch gekennzeichnet, dass** ein Aufwickelmodul (1) zur Aufnahme der Aufwickeleinrichtungen (18) vorgesehen ist und daß das Prozeßmodul (2) und das Aufwickelmodul (1) zu einem gemeinsamen Gestellteil (4.3) derart zusammengefügt sind, daß der Faden von dem Falschdrallaggregat (13) bis zur Aufwickeleinrichtung (18) in einem im wesentlichen U-förmigen Fadenlauf geführt ist.

8. Falschdralltexturiermaschine nach Anspruch 7 , **dadurch gekennzeichnet, dass** eine zweite Heizeinrichtung (16) an der Unterseite des Gestellteils (4.3) in einer zur Horizontalen um einen Winkel geneigten Position angeordnet ist und den Fadenübergang zwischen dem Prozeßmodul (2) und dem Aufwickelmodul (1) bildet.

9. Falschdralltexturiermaschine nach einem der Ansprüche 1 bis 8, **dadurch gekennzeichnet, dass** die Lieferwerke (10,14, 15, 17) durch jeweils ein mehrfach vom Faden umschlungene Galette (23) mit einer zugeordneten Überlaufrolle (24) gebildet sind, welche Galette (23) unabhängig von benachbarten Lieferwerken angetrieben ist.

10. Falschdralltexturiermaschine nach einem der Ansprüche 1 bis 9 , **dadurch gekennzeichnet, dass** eine Tangeleinrichtung (38) an dem Prozeßmodul (2) im Fadenlauf hinter dem. Falschdrallaggregat (13) angeordnet ist, welche den texturierten Faden (36) mit einem zweiten über die Spulenvorlage (33) am Einlaufmodul (3) bereitgestellten Faden (37) verbindet.

## Claims

1. False twist texturing machine for false twist texturing a plurality of synthetic yarns with a plurality of processing stations, which each comprise a plurality of processing units and a takeup device (18), the processing units being formed at least by a plurality of feed roll systems (10, 14, 15, 17), a heater (11), a cooling device (12), and a false twist unit (13), one of the feed roll systems being a withdrawal roll system (10) for withdrawing a yarn (36) from a feed yarn package (8), **characterized in that** a feed module (3) is provided for accommodating the withdrawal roll system (10), and that the feed module (3) comprises a plurality of receiving devices (28.1, 28.2) for additional processing units (29, 32, 33) for advancing and treating a yarn or a plurality of yarns.

2. False twist texturing machine of claim 1, **characterized in that** the additional processing units (29, 32, 33) are exchangeably connected to the feed module (3) by means of the receiving devices (28.1, 28.2).

3. False twist texturing machine of claim 1 or 2, **characterized in that** the drivable processing units (29) are each connected to a controllable individual drive (25).

4. False twist texturing machine of one of claims 1-3, **characterized in that** the additional processing units are optionally formed by further feed roll systems (29), a draw pin (32), an entanglement device (38), and/or a package feed device (33).

5. False twist texturing machine of one of claims 1-4, **characterized in that** the feed module (3) forms with an opposite processing module (2) a servicing aisle (5), with the processing module (2) mounting at least one portion of the processing units (13, 14), so that the additional processing units (29, 32, 33) on the feed module (3) and the processing units (13, 14) on the processing module (2) can be operated from the servicing aisle (5).

6. False twist texturing machine of claim 5, **characterized in that** the yarn passage from the feed module (3) to the processing module (2) is formed by the heater (11) and cooling device (12), which are arranged above the servicing aisle (5) such that the yarn (36) advances from the feed module (3) to the processing module (2) along a substantially V-shaped path.

7. False twist texturing machine of one of the foregoing claims, **characterized in that** a takeup module (1) is provided for accommodating takeup devices (18), and that the processing module (2) and the takeup module (1) are joined to a common frame section (4.3) such that the yarn advances from the false twist unit (13) to the takeup device (18) along a substantially U-shaped path.

8. False twist texturing machine of claim 7, **characterized in that** a second heater (16) is arranged on the underside of the frame section (4.3) in a position, which is inclined relative to the horizontal by an angle, and forms the yarn passage between the processing module (2) and the takeup module (1).

9. False twist texturing machine of one of claims 1-8, **characterized in that** the feed roll systems (10, 14, 15, 17) are each formed by a godet (23) that is looped by the yarn several times, with an associated guide roll (2), the godet (23) being driven independently of adjacent feed roll systems.

10. False twist texturing machine of one of claims 1-9, **characterized in that** an entanglement device (38) in arranged on the processing module (2) in the path of the yarn downstream of the false twist unit (13), the entanglement device combining the textured yarn (36) with a second yarn (37) that is provided via the package feed device (33) on the feed module (3).

## Revendications

1. Machine de texturation à fausse torsion pour la texturation à fausse torsion d'une pluralité de fils synthétiques, comportant une pluralité de postes de traitement qui ont respectivement une pluralité d'agrégats en postes et un dispositif d'enroulement (18), les agrégats en postes étant formés au moins par une pluralité de dispositifs d'alimentation (10, 14, 15, 17), un dispositif de chauffage (11), un dispositif de refroidissement (12) et un agrégat de fausse torsion (13), un des dispositifs d'alimentation étant un dispositif d'alimentation de retirage (10) pour retirer un fil (36) d'une bobine d'alimentation (8), **caractérisée en ce qu'**un module d'entrée (3) est prévu pour recevoir le dispositif d'alimentation de retirage (10) et **en ce que** le module d'entrée (3) a une pluralité de dispositifs de logement (28.1, 28.2) pour des agrégats de processus supplémentaires (29, 32, 33) pour guider et pour traiter un fil ou une pluralité de fils.

2. Machine de texturation à fausse torsion selon la revendication 1, **caractérisée en ce que** les agrégats de processus supplémentaires (29, 32, 33) sont reliés au module d'entrée (3) de manière à pouvoir être échangés et à l'intermédiaire des dispositifs de logement (28,1, 28,2).

3. Machine de texturation à fausse torsion selon la revendication 1 ou 2, **caractérisée en ce que** les agrégats de processus (29) pouvant être entraînés sont reliés respectivement à un entraînement individuel (25) pouvant être commandé.

4. Machine de texturation à fausse torsion selon l'une des revendications 1 à 3, **caractérisée en ce que** les agrégats de processus supplémentaires (29) sont formés au choix par d'autres dispositifs d'alimentation (29), une tige d'étirage (32), par un dispositif à tourbillonnement (38) et/ou par une alimentation en bobine (33).

5. Machine de texturation à fausse torsion selon l'une des revendications 1 à 4, **caractérisée en ce que** le module d'entrée (3) forme avec un module de processus (2) opposé un couloir de service (5), le module de processus (2) supportant au moins une partie des agrégats en postes (13, 14), de sorte que les agrégats de processus supplémentaires (29, 32, 33) sur le module d'entrée (3) et les agrégats en postes (13, 14) sur le module de processus (2) sont opérables depuis le couloir de service (5).

6. Machine de texturation à fausse torsion selon la revendication 5, **caractérisée en ce que** le transfert du fil depuis le module d'entrée (3) jusqu'au module de processus (2) est formé par le dispositif de chauffage (11) et le dispositif de refroidissement (12) qui sont agencés de manière telle au-dessus du couloir de service (5) que depuis le module d'entrée (3) vers le module de processus (4) le fil (36) est guidé dans un trajet de fil sensiblement en forme de V.

7. Machine de texturation à fausse torsion selon l'une des revendications précédentes, **caractérisée en ce qu'**un module d'enroulement (1) est prévu pour le logement des dispositifs d'enroulement (18) et **en ce que** le module de processus (2) et le module d'enroulement (1) sont assemblés de manière telle en une pièce de bâti (4.3) commune que depuis l'agrégat de fausse torsion (13) jusqu'au dispositif d'enroulement (18) le fil est guidé en un trajet de fil sensiblement en forme de U.

8. Machine de texturation à fausse torsion selon la revendication 7, **caractérisée en ce qu'**un deuxième dispositif de chauffage (16) est agencé sur la face inférieure de la pièce de bâti (4.3) en une position inclinée suivant un angle par rapport à l'horizontale et forme le transfert du fil entre le module de processus (2) et le module d'enroulement (1).

9. Machine de texturation à fausse torsion selon l'une des revendications 1 à 8, **caractérisée en ce que** les dispositifs d'alimentation (10, 14, 15, 17) sont formés par respectivement un galet (23), enlacé maintes fois par le fil, avec un rouleau de guidage (24) associé, lequel galet (23) est entraîné indépendamment de dispositifs d'alimentation adjacents.

10. Machine de texturation à fausse torsion selon l'une des revendications 1 à 9, **caractérisée en ce qu'**un dispositif à tourbillonnement (38) est agencé sur le module de processus (2) dans le trajet du fil en aval de l'agrégat de fausse torsion (13), lequel dispositif à tourbillonnement relie le fil texturé (36) à un deuxième fil (37) mis à disposition par une alimentation en bobine (3) sur le module d'entrée (3).
